# EUROPÄISCHE PATENTSCHRIFT

(11) **EP 0 369 261 B1**
(45) Veröffentlichungstag und Bekanntmachung des Hinweises auf die Patenterteilung: **05.08.1992**
(21) Anmeldenummer: 89120419.0
(22) Anmeldetag: 04.11.1989
(51) Int. Cl.: E05D 5/02, E05D 3/06, E05D 7/04

(54) **Scharnier mit einem Scharnierarm**
Hinge with a hinge arm
Charnière avec un bras de charnière

(30) Priorität: 16.11.1988 AT 2806/88
(43) Veröffentlichungstag der Anmeldung: 23.05.1990
(73) Patentinhaber: Julius Blum Gesellschaft m.b.H., 6973 Höchst (AT)
(72) Erfinder: Röck, Erich, A-6973 Höchst (AT); Brüstle, Klaus, A-6923 Lauterach (AT)
(74) Vertreter: Torggler, Paul, Dr.

(56) Entgegenhaltungen:
- AT-B- 383 851
- AT-B- 384 270
- DE-A- 3 119 571

## Beschreibung

Die Erfindung bezieht sich auf ein Scharnier mit einem Scharnierarm, der über Gelenkhebel oder dergleichen mit einem Scharniertopf verbunden ist und mittels einer Fugenverstellschraube, einer Tiefenverstellschraube und eines Zwischenstückes auf einer, auf einer Montagewand zu befestigenden, Grundplatte lagert, wobei das Zwischenstück an seinem der Drehachse des Scharnieres nahen Ende mit einem starren Haken in die Grundplatte einhängbar und um diese Lagerstelle drehbar ist, während es an seinem gegenüberliegenden Ende einen federnden Haken aufweist, der bei der Grundplatte einrastet und das Zwischenstück auf dieser hält, wobei die Grundplatte im Bereich des Zwischenstückes U-förmigen Querschnitt mit einem Mittelsteg und zwei davon abstehenden Seitenstegen hat.

Ein derartiges Scharnier ist beispielsweise aus der anmeldeeigenen AT-PS 384 270 bekannt. Bei diesem Scharnier ist auf einem metallischen Zwischenstück ein Kippteil, der einen Verriegelungshaken trägt, drehbar gelagert. Eine Feder drückt den Kippteil mit seinem Verriegelungshaken in die Verriegelungsstellung. Am Kippteil ist ein Griff ausgebildet, mittels dem es möglich ist, das Zwischenstück von der Grundplatte zu lösen. Zur Montage wird das Zwischenstück mit seinem vorderen Ende, das heißt das Ende, das der Drehachse des Scharniers am nächsten liegt, in eine kerbenartige Ausnehmung der Grundplatte eingehängt und um das so gebildete Drehlager geschwenkt, bis der Haken des Kippteiles am hinteren Ende der Grundplatte in dieser einrastet. Dabei ist das Zwischenstück mittels der Fugenverstellschraube und der Tiefenverstellschraube mit dem Scharnierarm verbunden.

Aus der AT-PS 383 851 ist ein Scharnier mit einem Scharnierarm, der mittels eines Zwischenstückes auf einer Grundplatte lagert, bekannt. Auf dem Zwischenstück ist der Scharnierarm mit Verstellmitteln für die Tiefen- und Fugenverstellung gehalten. Das Zwischenstück ist an zwei über die Länge der Grundplatte versetzten Stellen in diese eingehängt. Der Haltevorsprung ist an einer Stelle starr und an der anderen Stelle an einer Blattfeder ausgebildet, so daß er bei der Grundplatte federnd einrastet. Das Zwischenstück und die Grundplatte weisen beide U-Profil auf, wobei die Profile einander entgegengerichtet sind. Die Grundplatte ist mit eigenen Streben versehen, die die Seitenstege des U-Profils verbinden und an denen die Haltevorsprünge des Zwischenstückes angreifen.

Scharniere gemäß den genannten Patentschriften haben gegenüber älteren Scharnieren den Vorteil, daß zur eigentlichen Montage der Möbeltüre am Möbelkorpus kein Werkzeug notwendig ist. Zur Verankerung des Scharnierarmes auf der Grundplatte genügt es, diesen mit dem Zwischenstück in die Grundplatte einzuhängen und auf diese aufzurücken.

Aufgabe der Erfindung ist es, ein Scharnier der eingangs erwähnten Art zu schaffen, das die gleichen funktionellen Eigenschaften aufweist, jedoch im Aufbau einfacher und billiger ist. Ein wesentlicher Aspekt dabei ist, daß das Zwischenstück nicht nur leicht auf der Grundplatte arretierbar, sondern von dieser auch wieder ohne Werkzeug lösbar ist.

Die erfindungsgemäße Aufgabe wird dadurch gelöst, daß daß sich die Grundplatte in Montagelage mit ihren Seitenstegen an der Montagewand abstützt, daß das Zwischenstück einstückig aus Kunststoff und die Grundplatte aus Stahl-blech ist, daß die Haken des Zwischenstückes am Mittel-steg des U-Profils der Grundplatte angrei-fen und daß am Zwischenstück beim fe-dernden Haken ein Griffteil angeformt ist.

Vorteilhaft ist vorgesehen, daß das Zwischenstück an der Unterseite mit einem Wulst versehen ist, mit der es in eine Öffnung in der Grundplatte ragt. Durch diese Ausführung kommt es beim Montieren des Zwischenstückes auf der Grundplatte zu einer Selbstzentrierung.

Vorteilhaft ist dabei vorgesehen, daß zwischen der Stirnseite der Grundplatte und dem Zwischenstück beim starren Haken ein Abstand ist.

Ein weiteres Ausführungsbeispiel der Erfindung sieht vor, daß das Zwischenstück oberhalb des festen Hakens stirnseitig eine T-förmige Ausnehmung aufweist, in die die Fugenverstellschraube mit ihrem Kopf ragt.

Nachfolgend wird ein Ausführungsbeispiel der Erfindung an Hand der Figuren der beiliegenden Zeichnung eingehend beschrieben:

Fig. 1 zeigt einen Längsschnitt eines erfindungsgemäßen Scharniers, Fig. 2 ist ein Querschnitt gemäß II-II der Fig. 1, Fig. 3 zeigt das Zwischenstück in einer Ansicht von unten, Fig. 4 zeigt das Zwischenstück in Draufsicht, und Fig. 5 ist eine schaubildliche Darstellung der Grundplatte.

Die nicht zur Erfindung gehörenden Teile des Scharniers wie der Scharniertopf und die Gelenkhebel sind der besseren Übersicht halber in den Figuren der Zeichnung nicht gezeigt. Es wird auch in der Beschreibung nicht weiter Bezug auf sie genommen. Sie können nach dem herkömmlichen Stand der Technik ausgeführt sein.

Die erfindungswesentlichen Teile des Scharniers sind der Scharnierarm 1, das Zwischenstück 2 und die Grundplatte 3. Die Grundplatte ist aus Stahlblech gestanzt und das Zwischenstück 2 aus Kunststoff gespritzt.

Die Grundplatte 3 weist im Querschnitt ein U-Profil auf und stützt sich mit ihren beiden Seitenstegen 15 in Montagelage an der Möbelseitenwand 16 ab.

Von den seitlichen Parallelstegen 15 stehen Montagelappen 17 ab. Die Montagelappen 17 weisen Langlöcher 18 auf, durch die Schrauben od.dgl. ragen.

Das Zwischenstück 2 ist mittels der Fugenverstellschraube 4 und der Tiefenverstellschraube , die eine Klemmschraube 5 ist, am Scharnierarm 1 gelagert.

Die Klemmschraube 5 ragt durch ein Langloch 6 im Scharnierarm 1 und greift in ein Gewinde 14 im Zwischenstück 2 ein.

Im Bereich des Gewindes 14 ist das Zwischenstück 2 mit einer Materialverdickung 13 versehen.

Am vorderen Ende ist das Zwischenstück 2 mit einer T-förmigen Ausnehmung 7 versehen. Die T-förmige Ausnehmung 7 befindet sich direkt oberhalb des Hakens 8. In diese Ausnehmung 7 ragt die Fugenverstellschraube 4 mit ihrem Kopf 4′. Durch Verdrehen der Fugenverstellschraube 4 bei montiertem Scharnier kann der Abstand der Achsen des Scharnierarmes für die Gelenkhebel von der Möbelseitenwand 16 verstellt werden.

Das Zwischenstück 2 ist am vorderen Ende mit einem starren Haken 8 und am rückwärtigen Ende mit einem federnden Haken 9 versehen. Beide Haken 8, 9 greifen am Mittelsteg 20 der Grundplatte 3 an.

Das Zwischenstück 2 ist ferner mit eine Wulst 11 versehen, die quer zur Längsausdehnung des Zwischenstückes 2 verläuft und unmittelbar am Zwischenstück 2 angebracht ist. In Montagelage ragt die Wulst 11 in eine Öffnung 12 im Mittelsteg 20 der Grundplatte 3 und das Zwischenstück 2 wird so in bezug auf die Grundplatte 3 positioniert.

In Längs-richtung stützt sich das Zwischenstück 2 auf der Grundplatte 3 zwischen der Wulst 11 und dem Tragteil 19 des Hakens 9 ab. Die Stirnseite 21 des Mittelsteges 20 befindet sich beim starren Haken 8 im Abstand a zum Zwischenstück 2.

Am Tragteil 19 ist dem Haken 9 gegenüberliegend ein Griffteil 10 unmittelbar angeformt. Zum Lösen des Scharnieres genügt es, diesen Griffteil 10 von der Möbelseitenwand 16 wegzudrücken.

Die Verstellung des Scharnierarmes 1 in der Tiefe des Möbels erfolgt durch Lösen der Klemmschraube 5 und Verschieben des Scharnierarmes 1 in bezug auf das Zwischenstück 2. Die Verstellung in der Richtung der Breite der Möbelfuge erfolgt wie bereits erwähnt durch Verdrehen der Fugenverstellschraube 4. Auf Grund einer gewissen Elastizität des aus Stahlblech geformten Scharnierarmes 1 kann diese Fugenverstellung auch bei angezogener Klemmschraube 5 erfolgen.

## Patentansprüche

1. Scharnier mit einem Scharnierarm (1), der über Gelenkhebel oder dergleichen mit einem Scharniertopf verbunden ist und mittels einer Fugenverstellschraube (4), einer Tiefenverstellschraube (5) und eines Zwischenstückes (2) auf einer, auf einer Montagewand zu befestigenden, Grundplatte (3) lagert, wobei das Zwischenstück (2) an seinem der Drehachse des Scharnieres nahen Ende mit einem starren Haken (8) in die Grundplatte (3) einhängbar und um diese Lagerstelle drehbar ist, während es an seinem gegenüberliegenden Ende einen federnden Haken (9) aufweist, der bei der Grundplatte (3) einrastet und das Zwischenstück (2) auf dieser hält, wobei die Grundplatte (3) im Bereich des Zwischenstückes (2) U-förmigen Querschnitt mit einem Mittelsteg (20) und zwei davon abstehenden Seitenstegen (15) hat, dadurch gekennzeichnet, daß sich die Grundplatte (3) in Montagelage mit ihren Seitenstegen (15) an der Montagewand abstützt, daß das Zwischenstück (2) einstückig aus Kunststoff und die Grundplatte (3) aus Stahlblech ist, daß die Haken (8, 9) des Zwischenstückes (2) am Mittelsteg (20) des U-Profils der Grundplatte (3) angreifen und daß am Zwischenstück (2) beim federnden Haken (9) ein Griffteil (10) angeformt ist.

2. Scharnier nach Anspruch 1, dadurch gekennzeichnet, daß das Zwischenstück (2) an der Unterseite mit einem Wulst (11) versehen ist, mit der es in eine Öffnung (12) in der Grundplatte (3) ragt.

3. Scharnier nach Anspruche 1, dadurch gekennzeichnet, daß das Zwischenstück (2) oberhalb des festen Hakens (8) stirnseitig eine T-förmige Ausnehmung (7) aufweist, in die die Fugen-verstellschraube (4) mit ihrem Kopf (4′) ragt.

4. Scharnier nach den Ansprüchen 1 und 2, dadurch gekennzeichnet, daß zwischen der Stirnseite (21) der Grundplatte (3) und dem Zwischenstück (2) beim starren Haken (8) ein Abstand (a) ist.

## Claims

1. Hinge, having a hinge arm (1) which is connected to a hinge pot by way of articulated levers or the like and is borne, by means of a gap-adjusting screw (4), a depth-adjusting screw (5) and an intermediate piece (2), on a baseplate (3) to be secured on a mounting wall, the intermediate piece (2) at its end proximal to the rotary axis of the hinge being suspendable in the baseplate (3) by means of a rigid hook (8) and being rotatable about this bearing point, while said intermediate piece (2) has at its opposite end a resilient hook (9) which latches in the baseplate (3) and holds the intermediate piece (2) thereon, the baseplate (3) having in the region of the intermediate piece (2) a U-shaped cross-section with a central web (20) and two side webs (15) projecting therefrom, characterized in that in the mounted position the baseplate (3) is supported on the mounting wall by means of its side webs (15), in that the intermediate piece (2) is constructed in one piece from plastics and the baseplate (3) is of sheet steel, in that the hooks (8, 9) of the intermediate piece (2) act on the central web (20) of the U-shaped profile of the baseplate (3), and in that a gripping part (10) is integrally formed on the intermediate piece (2) in the region of the resilient hook (9).

2. Hinge according to Claim 1, characterized in that the intermediate piece (2) is provided on the underside with a bead (11) by means of which it projects into an opening (12) in the baseplate (3).

3. Hinge according to Claim 1, characterized in that the intermediate piece (2) has above the fixed hook (8) on the end side a T-shaped cutout (7) into which the gap-adjusting screw (4) projects by means of its head (4′).

4. Hinge according to Claims 1 and 2, characterized in that there is a spacing (a) between the end side (21) of the baseplate (3) and the intermediate piece (2) in the region of the rigid hook (8).

## Revendications

1. Charnière comprenant un bras de charnière (1) qui est relié à un boîtier de charnière par l'intermédiaire de leviers articulés ou analogue et est monté sur une plaque de base (3) à fixer sur une paroi de montage au moyen d'une vis de réglage de joint (4), d'une vis de réglage en profondeur (5) et d'une pièce intermédiaire (2), la pièce intermédiaire (2) pouvant être accrochée dans la plaque de base (3) au niveau de son extrémité proche de l'axe de rotation de la charnière avec un crochet rigide (8) et pouvant effectuer une rotation autour de ce point de montage tandis qu'à son extrémité opposée, elle présente un crochet élastique (9) qui s'engage au niveau de la plaque de base (3) et maintient la pièce intermédiaire (2) sur ladite plaque, la plaque de base (3) possèdant dans la zone de la pièce intermédiaire (2) une section transversale en U avec une nervure centrale (20) et deux ailes latérales (15) dépassant de cette dernière, caractérisée en ce qu'en position de montage, la plaque de base (3) prend appui avec ses ailes latérales (15) contre la paroi de montage, en ce que la pièce intermédiaire (2) est réalisée d'une seule pièce en matière plastique et la plaque de base (3) est en tôle d'acier, en ce que les crochets (8, 9) de la pièce intermédiaire (2) mordent sur la nervure centrale (20) du profilé en U de la plaque de base (3) et en ce qu'une poignée (10) est formée sur la pièce intermédiaire (2) à proximité du crochet élastique.

2. Charnière selon la revendication 1, caractérisée en ce que la pièce intermédiaire (2) est munie sur le côté inférieur d'un renflement (11) avec lequel elle fait saillie dans une ouverture (12) dans la plaque de base (3).

3. Charnière selon la revendication 1, caractérisée en ce que la pièce intermédiaire (2) présente au-dessus du crochet fixe (8), frontalement un évidement en T (7) dans lequel la vis de réglage de joint (4) fait saillie avec sa tête (4′).

4. Charnière selon les revendications 1 et 2, caractérisée en ce qu'un écartement (a) existe entre le côté frontal (21) de la plaque de base (3) et la pièce intermédiaire (2) au niveau du crochet rigide (8).
